# EUROPÄISCHE PATENTSCHRIFT

(11) **EP 1 457 603 B1**
(45) Veröffentlichungstag und Bekanntmachung des Hinweises auf die Patenterteilung: **23.07.2008**
(21) Anmeldenummer: 04101037.2
(22) Anmeldetag: 12.03.2004
(51) Int. Cl.: E02D 29/02

(54) **Verfahren zur Herstellung einer Erdböschung und danach hergestellte Erdböschung**
Sloping earth structure and fabrication method thereof
Talus et méthode de fabrication correspondante

(30) Priorität: 14.03.2003 DE 10311597; 24.06.2003 DE 10328325
(43) Veröffentlichungstag der Anmeldung: 15.09.2004
(73) Patentinhaber: Huesker Synthetic GmbH, 48712 Gescher (DE)
(72) Erfinder: Alexiew, Dimiter, Dr., 48712, Gescher (DE)
(74) Vertreter: Freischem, Stephan

(56) Entgegenhaltungen:
- EP-A- 1 054 110
- WO-A-98/33987
- GB-A- 2 334 739
- US-A- 5 975 810
- US-B1- 6 186 703
- PATENT ABSTRACTS OF JAPAN Bd. 1999, Nr. 03, 31. März 1999 (1999-03-31) -& JP 10 317381 A (TENRYU IND CO LTD), 2. Dezember 1998 (1998-12-02)
- PATENT ABSTRACTS OF JAPAN Bd. 018, Nr. 002 (M-1536), 6. Januar 1994 (1994-01-06) -& JP 05 247955 A (TAISEI CORP; others: 02), 24. September 1993 (1993-09-24)

## Beschreibung

Die Erfindung bezieht sich auf ein Verfahren zur Herstellung einer Erdböschung, bei dem schichtweise ein tragender und verfestigter Kernbereich aufgebaut wird, der sich zusammensetzt aus mehreren Lagen Füllboden, der je Lage von einem im wesentlichen horizontalen Abschnitt, einem von unten nach oben sich erstreckenden Abschnitt und einem zurückgefalteten Abschnitt einer flexiblen Bewehrungsbahn umschlossen und verdichtet wird, und bei dem im Abstand von dem verdichteten Kernbereich mittels Abstandhaltern steife, großflächige Frontelement befestigt werden, so daß zwischen den Frontelementen und dem Kernbereich ein von unten bis oben durchgehender freier Raum entsteht, der verfüllt werden kann.

Aus der EP-1 054 110 ist ein derartiges Verfahren zur Herstellung einer Erdböschung bekannt.

Damit bei der Verdichtung der Füllbodenlagen die im wesentlichen von unten nach oben sich erstreckende Frontseite der Bewehrungsbahn nicht nach vorne auswandert, wird vor dem Verdichten je Lage eine abnehmbare Schalung angebracht. In dem tragenden und verfestigten Kernbereich werden über die vertikalen Abschnitte der Bewehrungsbahn vorragende stabförmige Abstandhalter angeordnet. Nach Erstellen des tragenden und verdichteten Kernbereichs werden im Abstand von der Frontseite des Kernbereiches steife, großflächige Gittermatten an den 20 cm oder 40 cm vorragenden stabförmigen Abstandhaltern befestigt, so daß zwischen den steifen Gittermatten und dem Kernbereich ein von unten bis oben durchgehender freier Raum entsteht, der vorzugsweise mit einem Vegetationsboden, aber auch mit Kies, Schotter oder Beton, gefüllt wird.

Wenn die Frontelemente Gittermatten mit relativ großen Gitteröffnungen sind, dann wird an der Innenseite dieser Gittermatten ein durchwurzelbares dünnes Gittergewebe oder ein dünnes Vlies angebracht, damit der zwischen dem verfestigten Bereich und den steifen Gittermatten einzufüllende Vegetationsboden nicht durch die Öffnungen in den Gittermatten hindurchfällt.

Nach diesem bekannten Verfahren lassen sich auch Schallschutzwälle errichten, die beidseitig begrünbar sind und die entsprechend dem beschriebenen Verfahren aufgebaut sind. Die Füllbodenlagen werden dabei nach oben immer schmaler, damit beidseitig die Seitenwände des Walls eine Neigung von etwa 60° bis 70° erhalten.

Die einzelnen Füllbodenschichten werden mittels Rüttler oder Vibrationswalzen verdichtet, bevor die nächst höhere Füllbodenschicht aufgebracht wird. Um eine gute Verzahnung der Füllbodenschichten zu erreichen, sind die flexiblen Bewehrungsmatten als Geogitter ausgebildet mit einer Maschenweite von 20 mm x 20 mm bis 50 mm x 50 mm. Die Fadenstränge des Geogitters sind mit einer Polymer-Schutzschicht ausgerüstet.

Anstelle eines gewebten Geogitters mit aus mehreren Fäden bestehenden Kettfadensträngen und Schußfadensträngen können aber auch aus Kunststoff hergestellte Geogitter eingesetzt werden.

Bei dem bekannten Verfahren werden die stabförmigen und über den verfestigten Kernbereich um 20, 30 oder 40 cm vorragenden Abstandhalter während des Aufbaues des Kernbereiches zwischen die Füllbodenlagen eingelegt. Es ist schwierig, die Abstandhalter so anzuordnen, daß sie auch beim Verdichten der höheren Füllbodenlagen ihre Lage beibehalten. Auch verursachen die vorragenden stabförmigen Abstandhalter für die Bauarbeiter eine Verletzungsgefahr.

Es ist allerdings auch möglich, nach Herstellung des verfestigten Kernbereiches mit Widerhaken versehene stabförmige Abstandhalter in die verdichteten Füllbodenlagen einzutreiben. Dies führt jedoch zu Schwierigkeiten, wenn die Füllbodenlagen mit größeren Steinen durchsetzt sind.

Ausgehend von dem eingangs genannten Verfahren liegt der Erfindung die Aufgabe zugrunde, das Verfahren derart weiterzubilden, daß das präzise Anbringen der Abstandhalter erleichtert und eine schnelle Montage einer Front- oder Sichtseite einer Erdböschung möglich ist.

Diese Aufgabe wird erfindungsgemäß dadurch gelöst, daß während der Herstellung des verfestigten Kernbereichs oder danach hinter die von unten nach oben verlaufenden Abschnitte der Bewehrungsbahnen zumindest einiger Füllbodenlagen stabförmige, lastverteilende Elemente eingelegt oder eingeschoben werden und daß die Abstandhalter, an ihren dem Kernbereich zugewandten Enden mit einem Haken versehen sind, mit dem die Abstandhalter durch eine Öffnung in den Bewehrungsbahnen hindurch an die stabförmigen Elemente angehakt werden.

Die gleiche Aufgabe wird erfindungsgemäß auch dadurch gelöst, daß die Abstandhalter an dem dem Kernbereich zugewandten Ende ein im wesentlichen rechtwinklig abgewinkeltes Teil aufweisen, das zum Einhaken in eine Bewehrungsbahn und der Lastverteilung dient und mit dem die Abstandhalter durch Öffnungen in den von unten nach oben verlaufenden Abschnitten der Bewehrungsbahn greifend an Bewehrungsbahnen der Füllbodenlagen befestigt werden.

Die Bewehrungsbahnen werden von Synthetikgeweben, insbesondere hochfesten Polyestergeweben, oder, wegen der besseren Verzahnung mit dem Füllboden, von Geogitterbahnen gebildet, und die großflächigen steifen Frontelemente sind Gittermatten aus Stahl oder Kunststoff oder bewehrte Betonplatten.

Die Verankerung der Abstandhalter an den Bewehrungsbahnen der Füllbodenlagen hat den Vorteil, daß die Abstandhalter zuverlässig gehalten werden. Ferner wird für die Herstellung der Abstandhalter weniger Material benötigt. Weiterhin können die Abstandhalter und die lastverteilenden Bauteile so ausgebildet sein, daß sie erst nach Herstellen des verdichteten Kernbereichs angebracht werden.

Bei einer bevorzugten Ausführungsform der Erfindung werden während oder nach Herstellung des verfestigten Kernbereiches im Bereich der von unten nach oben verlaufenden Abschnitte der Bewehrungsbahnen hinter diesen Bahnen lastverteilende Stäbe angebracht, und nach Herstellung des verfestigten Kernbereiches werden im Abstand von diesem Kernbereich großflächige steife Gittermatten aufgestellt und diese werden mittels Abstandhaltern, die an beiden Enden mit Haken versehen sind, mit den lastverteilenden Stäben verbunden, indem jeweils ein Haken der Abstandhalter einen lastverteilenden Stab hintergreift und der andere Haken einen Stab einer steifen Gittermatte umgreift.

Die lastverteilenden Stäbe können beim Aufbau der Füllbodenlagen hinter dem von unten nach oben sich erstreckenden Abschnitt der Bewehrungsbahn angebracht werden. Diese lastverteilenden Stäbe können aber auch nach Herstellen des verdichteten Kernbereiches hinter die Bewehrungsbahn der einzelnen Füllbodenlagen eingeschoben oder eingetrieben werden. Die Stäbe verteilen die vom Abstandhalter ausgeübte Last auf die vertikal verlaufenden Fäden einer die Bewehrungsbahn bildenden Gewebebahn oder Geogitterbahn.

Werden die Bewehrungsbahnen von Geogitterbahnen gebildet, dann ermöglichen es die mindestens 20 mm x 20 mm großen Maschen der Geogitterbahnen sowie eine lokale Dehnbarkeit der Geogitter-Fadenstränge, daß die lastverteilenden Stäbe oder die rechtwinklig abgewinkelten Teile der Abstandhalter auch nach Herstellen des verfestigten Kernbereiches hinter die Frontseiten der Geogitterbahnen gebracht werden können.

Werden die Bewehrungsbahnen von dichtem Gewebe gebildet und die lastverteilenden Stäbe bei der Herstellung der verdichteten Füllbodenlagen eingelegt, dann ist dies auf der Frontseite des vertikalen Abschnitts der Bewehrungsbahn zu kennzeichnen, und es müssen Öffnungen für den Durchlaß der Abstandhalter in die Bewehrungsbahn eingeschnitten oder eingebrannt werden.

In der folgenden Beschreibung werden erfindungsgemäße Verfahren sowie die mit diesen Verfahren hergestellte Erdböschungen unter Bezugnahme auf die Zeichnungen anhand von Ausführungsbeispielen näher erläutert. Die Zeichnungen zeigen in:
- Fig. 1: einen Querschnitt durch eine erfindungsgemäß hergestellte Böschung mit begrünbarer Sichtfläche,
- Fig. 2: eine vergrößerte Darstellung eines Abstandhalters, der einen lastverteilenden Stab mit einem Stab eines von einer Gittermatte gebildeten steifen großflächigen Frontelements verbindet,
- Fig. 3: eine perspektivische Ansicht eines Abstandhalters, der hinter eine von einer Geogitterbahn gebildeten Bewehrungsbahn greift,
- Fig. 4: eine perspektivische Ansicht eines Abstandhalters mit gegenüber Fig. 3 veränderten Haken,
- Fig. 5: eine vergrößerte Darstellung eines Abstandhalters gemäß Fig. 1
- Fig. 6: einen schematischen Querschnitt durch eine Böschung mit einer Sichtfläche aus Betonplatten,
- Fig. 7 - 9: Ansichten unterschiedlicher Abstandhalter.

Die Fig. 1 zeigt einen Querschnitt einer Erdböschung, die sich zusammensetzt aus einer natürlichen, vorhandenen Erdböschung 3, vor der schichtweise ein geotextilbewehrter, verfestigter Kernbereich 1 aufgebaut wurde und vor dem sich ein Außenhautbereich 2 befindet.

Der verfestigte Kernbereich 1 setzt sich in diesem Beispiel zusammen aus fünf Lagen 21-25 Füllboden 4, der je Lage an drei Seiten von einer flexiblen Bewehrungsbahn 5 umschlossen ist. Die Bewehrungsbahn 5 jeder Füllbodenlage 21-25 hat einen im wesentlichen horizontalen unteren Abschnitt, einen vorderen, von unten nach oben verlaufenden, im wesentlichen vertikalen Abschnitt 6 und einen zurückgefalteten oberen Abschnitt. Jede Füllbodenlage 21-25 wird mittels Vibrationswalzen oder dergleichen verdichtet, bevor die nächstfolgende höhere Lage aufgebaut wird. Zur Erzielung eines möglichst vertikalen Abschnitts 6 der Bewehrungsbahn 5 wird vor dem Einfüllen des Bodens 4 je Lage eine vorzugsweise vertikale Schalung angebracht. Hat der einzufüllende Boden 4 seine Schichtdicke erreicht, wird der obere Abschnitt der Bewehrungsbahn zurückgeklappt und der eingefüllte Boden verdichtet. Die flexible Bewehrungsbahn sowie die Schalung der nächstfolgenden Lage werden so angebracht, daß die Böschung die jeweils gewünschte Neigung erhält. Es entstehen dadurch Stufen, die um so größer sind, je kleiner der Böschungswinkel gegenüber der Horizontalen ist. Im Abstand vom verfestigten Kernbereich 1 sind steife, über mehrere Füllbodenlagen 21-25 sich erstreckende Frontelemente 7 angebracht, die von Abstandhaltern 8 gehalten wird. Die Abstandhalter 8 sind aus verzinktem oder nicht verzinktem Stahldraht hergestellt und haben einen etwa 20 bis 70 cm langen geraden Abschnitt und bei der Ausführungsform nach Fig. 1, 2 und 5 an beiden Enden U-förmige Haken 12 oder 12'. Der Abstandhalter 8 gemäß den Fig. 1, 2 und 5 dient zur Durchführung des Verfahrens nach Patentanspruch 1, während die Abstandhalter 8' zur Durchführung des Verfahrens nach Patentanspruch 2 bestimmt sind.

Die in Fig. 1 und 5 dargestellten Abstandhalter 8 haben an beiden Enden U-förmige Haken 12, die durch Umbiegen eines zunächst geraden Stabes um 180° gebildet sind. Ein Haken 12 umgreift den lastverteilenden Stab 15, während der andere Haken 12 einen horizontalen Stab 16 der steifen Gittermatte 7 umgreift.

Die steife Gittermatte 7 kann eine Baustahlgewebematte sein oder aber auch aus Kunststoff hergestellt sein. Besteht die Gittermatte aus Stahldraht, dann sollte sie korrosionsbeständig gemacht werden, zum Beispiel durch Verzinken oder durch eine Kunststoffbeschichtung.

Der aus Fig. 2 ersichtliche Abstandhalter 8 hat ebenfalls an beiden Enden U-förmige Haken 12'. Diese sind nach unten offen, so daß sie von oben über den lastverteilenden Stab 15 und einen horizontalen Stab 16 einer Gittermatte 7 gestülpt werden und die Gittermatte 7 zug- und druckfest mit den Geogitterbahnen 5 des verfestigten Kernbereiches 1 verbinden.

Falls hinter der steifen Gittermatte 7 eine dünne Vlieslage 9 angeordnet ist, dann kann diese von den Abstandhaltern 8,8' ohne weiteres durchstoßen werden. Ist an der steifen Gittermatte 7 ein durchwurzelbares Gewebe befestigt, dann können zum Anbringen der Abstandhalter 8,8' an den erforderlichen Stellen Löcher eingeschnitten werden.

Die Befestigung der steifen Gittermatte 7 an den Abstandhaltern 8 kann in bekannter Weise erfolgen. Eine schnelle und problemlose Verbindung läßt sich dadurch erreichen, daß die Abstandhalter mit Haken versehen sind, welche über Stäbe 16 einer Gittermatte 7 oder über rückseitige Schlaufen oder Bügel einer Betonplatte greifen. Sind die Haken 12' der Abstandhalter 8 und 8"' U-förmig und unten bzw. horizontal offen, dann können diese Zugund Druckkräfte übertragen. Sofern der Abstand der Frontelemente 7 von der Front des Kernbereiches 1 durch andere Maßnahmen, z.B. durch Distanzklötze, gesichert wird, können die Haken 12 der Abstandhalter vertikal offen sein.

In Fig. 6 werden die steifen großflächigen Frontelemente 7 von bewehrten Betonplatten oder Betontafeln gebildet, die auf ihrer Rückseite Bügel 17 oder Schlaufen aufweisen, die mit der Bewehrung der Betonplatte verbunden sind und in welche die Abstandhalter 8 einhakbar sind.

Die Fig. 7 bis 9 zeigen unterschiedlich ausgebildete Abstandhalter 8", 8'" und 8"".

Der Abstandhalter 8" nach Fig. 7 ist zweckmäßig und leicht einhakbar, wenn die Frontelemente 7 von großmaschigen Gittermatten gebildet werden. Der Haken 12' kann so ausgebildet sein, daß er auf den horizontalen Stäben 16 einer Gittermatte beim Anhaken einrasten.

Die Abstandhalter 8" und 8"' nach Fig. 7 und 8 können Zug- und Druckkräfte übertragen.

Die Abstandhalter 8"' und 8"" nach Fig. 8 und 9 zeigen, daß sie nicht nur aus Rundstahl, sondern auch aus Flachstahl hergestellt werden können.

Der Abstandhalter 8"" kann wegen der nach innen offenen Haken nur Zugkräfte aufnehmen. Diese Abstandhalter 8"" sind zweckmäßig, wenn die Frontelemente 7 schon durch Distanzblöcke im Abstand von den Frontseiten der Füllbodenlagen gehalten sind.

### Bezugszeichenliste:

- 1: verfestigter Kernbereich
- 2: Außenhautbereich
- 3: natürliche Erdböschung
- 4: Füllboden (verdichtet)
- 5: Bewehrungsbahn aus Synthetikgewebe oder Geogitter
- 6: Frontseite der Füllbodenlagen
- 7: steifes großflächiges Frontelement, Betonplatte oder Gittermatte
- 8: Abstandhalter
- 8',8": Abstandhalter
- 8"',8"": Abstandhalter
- 9: durchwurzelbare dünne Vliesmatte oder Gittergewebe
- 10: Vegetationsboden
- 11: abgewinkeltes Teil des Abstandhalters 8'
- 12: vertikal offener Haken
- 12': horizontal offener Haken
- 13: Fadenstrang horizontal
- 14: Fadenstrang vertikal
- 15: lastverteilender Stab
- 16: horizontaler Stab einer steifen Gittermatte 7
- 17: Bügel
- 21: unterste Füllbodenlage
- 22: zweite Füllbodenlage
- 23: dritte Füllbodenlage
- 24: vierte Füllbodenlage
- 25: fünfte Füllbodenlage

## Patentansprüche

1. Verfahren zur Herstellung einer Erdböschung, bei dem schichtweise ein tragender und verfestigter Kernbereich (1) aufgebaut wird, der sich zusammensetzt aus mehreren Lagen (21-25) Füllboden (4), der je Lage von einem im wesentlichen horizontalen Abschnitt, einem von unten nach oben sich erstreckenden Abschnitt (6) und einem zurückgefalteten Abschnitt einer flexiblen Bewehrungsbahn (5) umschlossen und verdichtet wird, und im Abstand von dem verdichteten Kernbereich (1) mittels Abstandhaltern (8) steife, großflächige Frontelemente befestigt werden, so daß zwischen den Frontelementen (7) und dem Kernbereich (1) ein von unten bis oben durchgehender freier Raum entsteht, der verfüllt werden kann, **dadurch gekennzeichnet, daß** während der Herstellung des verfestigten Kernbereichs (1) oder danach hinter die von unten nach oben verlaufenden Abschnitte (6) der Bewehrungsbahnen (5) zumindest einiger Füllbodenlagen (21 - 25) stabförmige, lastverteilende Elemente (15) eingelegt oder eingeschoben werden und daß die Abstandhalter (8,8",8"') ihren dem Kernbereich (1) zugewandten Ende mit einem Haken (12,12') versehen sind, mit dem die Abstandhalter (8) durch eine Öffnung in den Bewehrungsbahnen (5) hindurch an die stabförmigen Elemente (15) angehakt werden.

2. Verfahren zur Herstellung einer Erdböschung, bei dem schichtweise ein tragender und verfestigter Kernbereich (1) aufgebaut wird, der sich zusammensetzt aus mehreren Lagen (21-25) Füllboden (4), der je Lage von einem im wesentlichen horizontalen Abschnitt, einem von unten nach oben sich erstreckenden Abschnitt (6) und einem zurückgefalteten Abschnitt einer flexiblen Bewehrungsbahn (5) umschlossen und verdichtet wird, und im Abstand von dem verdichteten Kernbereich (1) mittels Abstandhaltern (8) steife, großflächige Frontelemente befestigt werden, so daß zwischen den Frontelementen (7) und dem Kernbereich (1) ein von unten bis oben durchgehender freier Raum entsteht, der verfüllt werden kann, **dadurch gekennzeichnet, daß** der Abstandhalter (8') an dem dem Kernbereich zugewandten Ende ein im wesentlichen rechtwinklig abgewinkeltes Teil (11) aufweist, das zum Einhaken in eine Bewehrungsbahn (5) und der Lastverteilung dient und mit dem die Abstandhalter (8') durch Öffnungen in den von unten nach oben verlaufenden Abschnitten der Bewehrungsbahn (5) greifend an Bewehrungsbahnen (5) mindestens einiger Füllbodenlagen (21 - 25) befestigt werden.

3. Verfahren nach Anspruch 1 oder 2, **dadurch gekennzeichnet, daß** die Abstandhalter (8,8',8",8"',8"") an beiden Enden Haken (11,12,12') aufweisen, mit denen sie einerseits an die Bewehrungsbahnen (5) oder über die lastverteilende Stäbe (15) einhakbar sind und andererseits über Stäbe (16), Bügel oder Schlaufen der großflächigen Frontelemente (7) hakbar sind.

4. Verfahren nach Anspruch 1 oder 2, **dadurch gekennzeichnet, daß** die Bewehrungsbahnen (5) Geogitterbahnen, insbesondere aus hochmodulen Polyestergarnen, sind.

5. Verfahren nach Anspruch 1 oder 2, **dadurch gekennzeichnet, daß** der Bewehrungsbahnen (5) Synthetikgewebe sind, in das die Öffnungen für den Durchlaß der Abstandhalter (8,8',8",8"", 8"") eingeschnitten oder eingebrannt werden.

6. Verfahren nach einem der Ansprüche 1 bis 4, **dadurch gekennzeichnet, daß** die steifen großflächigen Frontelemente (7) Gittermatten aus Stahl, insbesondere verzinkte Baustahlgittermatten sind.

7. Verfahren nach einem der Ansprüche 1 bis 6, **dadurch gekennzeichnet, daß** die steifen großflächigen Frontelemente (7) bewehrte Betonplatten sind, die auf ihrer Rückseite mit der Bewehrung in Verbindung stehende Schlaufen oder Bügel (17) aufweisen.

8. Erdböschung mit einem schichtweise aufgebauten, verfestigten Kernbereich (1), der sich zusammensetzt aus mehreren Lagen (21-25) Füllboden (4), der je Lage zumindest frontseitig von einer Bewehrungsbahn (5) an drei Seiten umschlossen und verdichtet ist, im Abstand von diesem Kernbereich (1) mittels Abstandhaltern (8) steife, großflächige Frontelemente (7) befestigt ist, hergestellt nach dem Verfahren gemäß Anspruch 1, **dadurch gekennzeichnet, daß** im Bereich der von unten nach oben verlaufenden Abschnitte (6) der Bewehrungsbahnen (5) mindestens einiger Füllbodenlagen (21-25) hinter der Bewehrungsbahn (5) lastverteilende Stäbe (15) angeordnet sind und im Abstand von dem Kernbereich (1) die steifen Frontelemente (7) von Abstandhaltern (8) gehalten sind, die an beiden Enden Haken (12,12') aufweisen, von denen die einen über die lastverteilenden Stäbe (15) greifen und die anderen Haken (12,12') Stäbe (16), Schlaufen oder Bügel (17) der steifen großflächigen Frontelemente (7) umgreifen.

9. Erdböschung mit einem schichtweise aufgebauten, verfestigten Kernbereich (1), der sich zusammensetzt aus mehreren Lagen (21-25) Füllboden (4), der je Lage zumindest frontseitig von einer Bewehrungsbahn (5) an drei Seiten umschlossen und verdichtet ist, im Abstand von diesem Kernbereich (1) mittels Abstandhaltern (8) steife, großflächige Frontelemente (7) befestigt sind, hergestellt nach dem Verfahren gemäß Anspruch 2, **dadurch gekennzeichnet, daß** die Abstandhalter (8') an ihren dem Kernbereich (1) zugewandten Ende im wesentlichen rechtwinklig abgewinkelte, lastverteilende gerade Haken (11) aufweisen, die im Bereich der von unten nach oben verlaufenden Abschnitte (6) der Bewehrungsbahnen (5) mindestens einiger Füllbodenlagen (21-25) hinter einer Frontseite (6) einer Bewehrungsbahn (5) eingehakt sind und am anderen Ende der Abstandhalter (8') die Frontelemente (7) befestigt sind.

10. Erdböschung nach Anspruch 9, **dadurch gekennzeichnet, daß** die Abstandhalter (8') an ihren den Frontelementen (7) zugewandten Enden Haken (12,12') aufweisen, welche Stäbe (16) von Geogittermatten, Bügeln (17) oder Schlaufen an der Rückseite von Betonplatten umgreifen.

11. Erdböschung nach einem der Ansprüche 8 bis 10, **dadurch gekennzeichnet, daß** die Bewehrungsbahnen (5) Geogitterbahnen sind.

12. Erdböschung nach einem der Ansprüche 8 bis 10, **dadurch gekennzeichnet, daß** die Bewehrungsbahnen (5) dichte Synthetikgewebe sind.

13. Erdböschung nach einem der Ansprüche 8 bis 12, **dadurch gekennzeichnet, daß** die Frontelemente (5) großflächige steife Gittermatten sind.

14. Erdböschung nach einem der Ansprüche 8 bis 12, **dadurch gekennzeichnet, daß** die großflächigen steifen Formelemente (5) bewehrte Betonplatten oder -tafeln sind.

15. Erdböschung nach einem der Ansprüche 8 bis 14, **dadurch gekennzeichnet, daß** die Abstandhalter (8,8",8"',8"") an beiden Enden Haken (12,12') aufweisen.

16. Erdböschung nach Anspruch 14, **dadurch gekennzeichnet, daß** die Haken (12') der Abstandhalter (8) U-förmig und horizontal insbesondere unten offen sind.

## Claims

1. A method of producing an earthwork slope, in which a strengthened load-bearing core zone (1) is constructed in layers, which core zone (1) is composed of a plurality of layers (21 - 25) of fill soil (4), which in each layer is enclosed and compressed by a substantially horizontal portion, an upwardly extending portion (6) and a folded-back portion of a flexible reinforcing web (5), and in which rigid, large-area facing elements are attached at a distance from the compressed core zone (1) by means of spacers (8), such that a free space continuous from bottom to top arises between the facing elements (7) and the core zone (1), which free space may be filled, **characterised in that**, during production of the strengthened core zone (1) or thereafter, rod-shaped load-distributing elements (15) are placed or pushed in behind the upwardly extending portions (6) of the reinforcing webs (5) of at least some of the layers of fill soil (21 - 25) and **in that** the spacers (8, 8", 8"') are provided at their end facing the core zone (1) with a hook (12, 12'), with which the spacers (8) are hooked onto the rod-shaped elements (15) through an opening in the reinforcing webs (5).

2. A method of producing an earthwork slope, in which a strengthened load-bearing core zone (1) is constructed in layers, which core zone (1) is composed of a plurality of layers (21 - 25) of fill soil (4), which in each layer is enclosed and compressed by a substantially horizontal portion, an upwardly extending portion (6) and a folded-back portion of a flexible reinforcing web (5), and in which rigid, large-area facing elements are attached at a distance from the compressed core zone (1) by means of spacers (8), such that a free space continuous from bottom to top arises between the facing elements (7) and the core zone (1), which free space may be filled, **characterised in that** the spacer (8') comprises at the end facing the core zone a part (11) bent substantially at right angles, which serves to hook into a reinforcing web (5) and for load distribution purposes and with which the spacers (8'), passing through openings in the upwardly extending portions of the reinforcing web (5), are attached to reinforcing webs (5) of at least some of the fill soil layers (21 - 25).

3. A method according to claim 1 or claim 2, **characterised in that** the spacers (8, 8', 8", 8"', 8"") comprise hooks (11, 12, 12') at both ends, with which they may be hooked in at one end to the reinforcing webs (5) or over the load-distributing rods (15) and hooked at the other end over rods (16), brackets or loops of the large-area facing elements (7) .

4. A method according to claim 1 or claim 2, **characterised in that** the reinforcing webs (5) are geogrid webs, in particular of high-modulus polyester yarns.

5. A method according to claim 1 or claim 2, **characterised in that** the reinforcing webs (5) are a synthetic woven fabric into which the openings for passage of the spacers (8, 8', 8", 8"', 8"") are cut or burned.

6. A method according to any one of claims 1 to 4, **characterised in that** the rigid, large-area facing elements (7) are grid mats of steel, in particular galvanised welded wire grid mats.

7. A method according to any one of claims 1 to 6, **characterised in that** the rigid, large-area facing elements (7) are reinforced concrete slabs, which on their rear have loops or brackets (17) connected to the reinforcement.

8. An earthwork slope having a strengthened core zone (1) constructed in layers, which is composed of a plurality of layers (21 - 25) of fill soil (4), which in each layer is enclosed and compressed at least at the front on three sides by a reinforcing web (5), rigid, large-area facing elements (7) being attached by means of spacers (8) at a distance from this core zone (1), produced by the method according to claim 1, **characterised in that**, in the area of the upwardly extending portions (6) of the reinforcing web (5) of at least some of the fill soil layers (21 - 25), load-distributing rods (15) are arranged behind the reinforcing web (5) and the rigid facing elements (7) are held at a distance from the core zone (1) by spacers (8), which comprise hooks (12, 12') at each end, of which the hooks at one end engage over the load-distributing rods (15) and the other hooks (12, 12') engage around rods (16), loops or brackets (17) of the rigid large-area facing elements (7).

9. An earthwork slope having a strengthened core zone (1) constructed in layers, which is composed of a plurality of layers (21 - 25) of fill soil (4), which in each layer is enclosed and compressed at least at the front on three sides by a reinforcing web (5), rigid, large-area facing elements (7) being attached by means of spacers (8) at a distance from this core zone (1), produced by the method according to claim 2, **characterised in that** the spacers (8') comprise at the ends facing the core zone (1) straight, load-distributing hooks (11) bent substantially at right angles, which are hooked in behind the front (6) of a reinforcing web (5) in the area of the upwardly extending portions (6) of the reinforcing webs (5) of at least some of the fill soil layers (21 - 25), the facing elements (7) being attached to the other end of the spacers (8').

10. An earthwork slope according to claim 9, **characterised in that** the spacers (8') comprise hooks (12, 12') at their ends facing the facing elements (7), which hooks (12, 12') engage around rods (16) of geogrid mats or brackets (17) or loops at the rear of concrete slabs.

11. An earthwork slope according to any one of claims 8 to 10, **characterised in that** the reinforcing webs (5) are geogrid webs.

12. An earthwork slope according to any one of claims 8 to 10, **characterised in that** the reinforcing webs (5) are dense synthetic woven fabrics.

13. An earthwork slope according to any one of claims 8 to 12, **characterised in that** the facing elements (5) are large-area rigid grid mats.

14. An earthwork slope according to any one of claims 8 to 12, **characterised in that** the large-area rigid facing elements (5) are reinforced concrete slabs or plates.

15. An earthwork slope according to any one of claims 8 to 14, **characterised in that** the spacers (8, 8", 8"', 8"") comprise hooks (12, 12') at both ends.

16. An earthwork slope according to claim 14, **characterised in that** the hooks (12') of the spacers (8) are U-shaped and open horizontally, in particular at the bottom.

## Revendications

1. Méthode de fabrication d'un talus dans laquelle une zone centrale (1) porteuse et compactée est constituée en couches, ladite zone centrale étant composée de plusieurs couches (21 à 25) de terre de remplissage (4), chaque couche étant entourée et étanchée par une portion sensiblement horizontale, une portion (6) s'étendant du bas vers le haut et une portion rabattue d'une nappe souple de renforcement (5), et dans laquelle des éléments frontaux rigides de grande surface sont fixés à distance de la zone centrale compactée (1) au moyen d'éléments d'espacement (8) de façon à ménager, entre lesdits éléments frontaux (7) et ladite zone centrale (1), un espace libre s'étendant en continu de bas en haut et susceptible d'être comblé, **caractérisée en ce que** des éléments de répartition de charge (15) en forme de barre sont introduits ou insérés, pendant ou après l'édification de la zone centrale compactée (1), derrière les portions (6) de nappe de renforcement (5) orientées de bas en haut d'au moins quelques unes des couches de terre de remplissage (21 à 25), et **en ce que** les éléments d'espacement (8, 8", 8"') sont pourvus, au niveau de leur extrémité en regard de la zone centrale (1), d'un crochet (12, 12') permettant de les accrocher aux éléments en forme de barre (15) à travers une ouverture des nappes de renforcement (5).

2. Méthode de fabrication d'un talus dans laquelle une zone centrale (1) porteuse et compactée est constituée en couches, ladite zone centrale étant composée de plusieurs couches (21 à 25) de terre de remplissage (4), chaque couche étant entourée et étanchée par une portion sensiblement horizontale, une portion (6) s'étendant du bas vers le haut et une portion rabattue d'une nappe souple de renforcement (5), et dans laquelle des éléments frontaux rigides de grande surface sont fixés à distance de la zone centrale compactée (1) au moyen d'éléments d'espacement (8) de façon à ménager, entre lesdits éléments frontaux (7) et ladite zone centrale (1), un espace libre s'étendant en continu de bas en haut et susceptible d'être comblé, **caractérisée en ce que** l'élément d'espacement (8') présente, à son extrémité en regard de la zone centrale, une partie (11) coudée sensiblement à angle droit, qui est destinée à s'accrocher dans une nappe de renforcement (5) et à répartir les charges et par laquelle les éléments d'espacement (8') sont fixés par agrippement à des nappes de renforcement (5) d'au moins quelques unes des couches de terre de remplissage (21 à 25), à travers des ouvertures que présentent les portions orientées de bas en haut de la nappe de renforcement (5).

3. Méthode selon la revendication 1 ou 2, **caractérisée en ce que** les éléments d'espacement (8, 8", 8"', 8"") présentent, à leurs deux extrémités, des crochets (11, 12, 12') par lesquels ils peuvent venir s'accrocher, d'un côté, aux nappes de renforcement (5) ou sur les barres de répartition de charge (15) et, de l'autre côté, sur des barres (16), des étriers ou des boucles que présentent les éléments frontaux (7) de grande surface.

4. Méthode selon la revendication 1 ou la revendication 2, **caractérisée en ce que** les nappes de renforcement (5) sont des nappes de géogrille, notamment en fil de polyester à haut poids moléculaire.

5. Méthode selon la revendication 1 ou 2, **caractérisée en ce que** les nappes de renforcement (5) consistent en un tissu synthétique dans lequel les ouvertures de passage des éléments d'espacement (8, 8', 8", 8"', 8"") sont ménagées par découpe ou brûlage.

6. Méthode selon l'une quelconque des revendications 1 à 4, **caractérisée en ce que** les éléments frontaux rigides (7) de grande surface sont des nappes de treillis en acier, notamment des treillis soudés zingués.

7. Méthode selon l'une quelconque des revendications 1 à 6, **caractérisée en ce que** les éléments frontaux rigides (7) de grande surface sont des plaques de béton armé qui présentent sur leur face arrière des boucles ou étriers (17) reliés à l'armature.

8. Talus comportant une zone centrale compactée (1) constituée en couches, qui se compose de plusieurs couches (21 à 25) de terre de remplissage (4), chaque couche étant entourée et étanchée sur trois côtés mais au moins frontalement par une nappe de renforcement (5), des éléments frontaux rigides (7) de grande surface étant fixés à distance de ladite zone centrale (1) au moyen d'éléments d'espacement (8), ledit talus étant fabriqué suivant la méthode selon la revendication 1, **caractérisé en ce que** dans la région des portions (6) des nappes de renforcement (5) orientées de bas en haut d'au moins quelques unes des couches de terre de remplissage (21 à 25), des barres de répartition des charges (15) sont agencées derrière la nappe de renforcement (5) et **en ce que** les éléments frontaux rigides (7) sont maintenus à distance de la zone centrale (1) par des éléments d'espacement (8) qui présentent, à leurs deux extrémités, des crochets (12, 12') dont certains s'accrochent sur les barres de répartition des charge (15), les autres crochets (12, 12') s'engageant autour de barres (16), de boucles ou d'étriers (17) que présentent les éléments frontaux rigides (7) de grande surface.

9. Talus comportant une zone centrale compactée (1) constituée en couches, qui se compose de plusieurs couches (21 à 25) de terre de remplissage (4), chaque couche étant entourée et étanchée sur trois côtés mais au moins frontalement par une nappe de renforcement (5), des éléments frontaux rigides (7) de grande surface étant fixés à distance de ladite zone centrale (1) au moyen d'éléments d'espacement (8), ledit talus étant fabriqué suivant la méthode selon la revendication 2, **caractérisé en ce que** les éléments d'espacement (8') présentent, au niveau de leur extrémité en regard de la zone centrale (1), des crochets droits de répartition des charges (11) coudés sensiblement à angle droit, lesdits crochets venant s'accrocher derrière une face frontale (6) d'une nappe de renforcement (5), au niveau des portions (6) de nappe de renforcement (5) orientées de bas en haut d'au moins certaines des couches de remplissage (21 à 25) et les éléments frontaux (7) étant fixés à l'autre extrémité des éléments d'espacement (8').

10. Talus selon la revendication 9, **caractérisé en ce que** les éléments d'espacement (8') présentent, au niveau de leur extrémité en regard des éléments frontaux (7), des crochets (12, 12') qui s'engagent autour de barres (16) de nappes de géogrille, d'étriers (17) ou de boucles à l'arrière de plaques de béton.

11. Talus selon l'une quelconque des revendications 8 à 10, **caractérisé en ce que** les nappes de renforcement (5) sont des nappes de géogrille.

12. Talus selon l'une quelconque des revendications 8 à 10, **caractérisé en ce que** les nappes de renforcement (5) sont constituées de tissu synthétique étanche.

13. Talus selon l'une quelconque des revendications 8 à 12, **caractérisé en ce que** les éléments frontaux (7) sont des nappes de treillis rigides de grande surface.

14. Talus selon l'une quelconque des revendications 8 à 12, **caractérisé en ce que** les éléments frontaux rigides (7) de grande surface sont des plaques ou des panneaux de béton armé.

15. Talus selon l'une quelconque des revendications 8 à 14, **caractérisé en ce que** les éléments d'espacement (8, 8", 8"', 8"") présentent, à leurs deux extrémités, des crochets (12, 12').

16. Talus selon la revendication 14, **caractérisé en ce que** les crochets (12') des éléments d'espacement (8) affectent une forme en U et sont ouverts horizontalement, en particulier vers le bas.
